# EUROPÄISCHE PATENTSCHRIFT

(11) **EP 0 222 925 B1**
(45) Veröffentlichungstag und Bekanntmachung des Hinweises auf die Patenterteilung: **10.01.1990**
(21) Anmeldenummer: 85108114.1
(22) Anmeldetag: 29.06.1985
(51) Int. Cl.: F26B 17/04

(54) **Dampftrockner für abgepresstes faseriges Gut**
Steam dryer for compressed fibrous material
Séchoir à vapeur pour matériau fibreux essoré

(43) Veröffentlichungstag der Anmeldung: 27.05.1987
(73) Patentinhaber: Braunschweigische Maschinenbauanstalt AG, 38122 Braunschweig (DE)
(72) Erfinder: Laske, Gerd, D-3300 Braunschweig (DE); Valentin, Peter, Dipl.-Ing., D-6909 Walldorf (DE)
(74) Vertreter: Döring, Rudolf

(56) Entgegenhaltungen:
- EP-A- 0 058 651
- DE-A- 3 321 178
- DE-A- 3 414 853
- SOVIET INVENTIONS ILLUSTRATED, Sektion Mechanik, Woche E35, 13. Oktober 1982, Zusammenfassungsnr. 74224 J08 Q76, Derwent Publications, Ltd., London, GB; & SU - A - 877 270 (POTATO PROD SUPPLY) 30.10.1981

## Beschreibung

Die Erfindung betrifft einen Dampftrockner für abgepreßtes faseriges Gut, insbesondere ausgelaugte, ggf. vorgetrocknete Zuckerrübenschnitzel, in dem der überwiegend durch eine Kreislaufanordnung geführte Dampf unmittelbar mit dem Gut in Berührung gebracht und dabei das Gut entlang einem Förderweg bewegt wird.

Im Zuge der Energieeinsparung und zur Verminderung der Umweltbelastung ist man bestrebt, den bisher in der Regel verwendeten großen Anteil an Primärenergie für die Trocknung abgepreßten faserigen Gutes, insbesondere von Zuckerrübenschnitzeln, durch den Einsatz von Dampftrocknern kostengünstiger und umweltfreundlicher zu gestalten. Der für den Betrieb der Dampftrockner erforderliche Dampf kann dabei im wesentlichen durch die in den Fabriken ohnehin vorhandenen Dampferzeugungsanlagen bereitgestellt werden. Der überwiegend durch eine Kreislaufanordnung durch den Dampftrockner hindurchgeführte Dampf kann, soweit er dem Kreislauf entzogen und durch aus dem Gut ausgetriebenen Dampf ersetzt wird, zur Ausnutzung der Restwärme anderen Einrichtungen zugeführt werden, beispielsweise über Wärmetauscher der Eindampfkristallisation zugeleitet werden, um auf diese Weise eine weitere Verbesserung der Energieausbeute zu erreichen.

Die bisher bekannten Dampftrockner für abgepreßtes faseriges Gut, wie Zuckerrübenschnitzel, bestehen in der Regel aus einer mit Einbauten versehenen und um ihre Längsachse antreibbaren Trommel, welche während der Rotationsbewegung von dem Dampf durchströmt wird, wobei eine unmittelbare innige Berührung zwischen dem Dampf und dem faserigen Gut dadurch erfolgt, daß das Gut während der Trommelrotation über einen Teil der Rotationsbewegung von der Trommel mitgenommen und dann im freien Fall durch das Trommelinnere wieder nach unten auf den Trommelmantel fällt und hierdurch laufend aufgelockert und mit dem Dampf in Berührung gebracht wird.

Der Trocknungseffekt dieser rotierbaren dampfdurchströmten Trommel ist relativ gering, da eine Umspülung der faserigen Gutteilchen durch den Dampf praktisch nur während des freien Falles der Gutteilchen erfolgt, während der Dampf über das übrige auf der Trommelwandung befindliche Gut nur hinwegstreicht, ohne tiefer in das Gut einzudringen.

Es sind weiterhin Dampftrockner bekannt geworden (EP 0 058 651 A1), bei denen zur Herstellung eines Viehfutter aus Zuckerrübenschnitzeln diese nach einer Vorerhitzung sowie Pressung und nachfolgender Entspannung aufgelockert in ein dampfdurchströmtes Rohr überführt werden und dabei von dem Dampfstrom mitgerissen werden. Das dampfdurchströmte Rohr bildet dabei einen Teil der Kreislaufanordnung des Trockners, der im wesentlichen aus einer mäanderförmigen Anordnung von Dampfrohren besteht, durch die infolge der Dampfströmung die mitgeführten Schnitzelteilchen ebenfalls hindurchgefördert werden, um am'Austritt der mäanderförmigen Anordnung mittels eines Abscheiders vom Dampf getrennt werden, während der Dampf weiter im Kreislauf geführt wird bis auf eine geringe Menge, die jeweils abgezogen und durch Frischdampf ersetzt wird.

Bei dieser bekannten Anordnung sind relativ hohe Strömungsgeschwindigkeiten des Dampfes erforderlich, um den Transport der Schnitzel durch die mäanderförmig angeordneten Rohre hindurch zu gewährleisten und Ablagerungen an den Rohrwandungen zu vermeiden. Die Betriebsbedingungen eines derartigen Dampftrockners sind nur in sehr engen Grenzen veränderbar, da die Strömungsgeschwindigkeit des Dampfes durch die etwendigkeit der Förderung der Schnitzel durch die mäanderförmig angeordneten Rohre bestimmt wird und somit die Behandlungsdauer der Schnitzel während des Trocknungsvorganges praktisch nicht beeinflußt werden kann. Man ist daher gezwungen, Schnitzel mit jeweils gleichbleibendem Feuchtigkeitsgehalt in den Trockner einzuführen und kann auch die Menge der pro Zeiteinheit zugeführten Schnitzel kaum variieren. Auch bei hohen Dampfgeschwindigkeiten lassen sich Ablagerungen der Schnitzel an den Rohrwanderungen kaum vermeiden, wobei die Beseitigung von hierdurch auftretenden Störungen mit einem sehr erheblichen Aufwand verbunden ist. Außerdem erfordert der bekannte Trockner einen relativ großen baulichen Aufwand bei entsprechendem Raumbedarf.

Der Erfindung liegt die Aufgabe zugrunde, einen Dampftrockner der einleitend beschriebenen Art so auszubilden, daß bei einfachem sowie raumsparendem Aufbau ein über seinen Querschnitt gleichmäßig wasseraufnahmefähiger Dampfstrom erzeugt und damit eine gleichmäßige Behandlung aller Gutteilchen erreicht wird und darüber hinaus die Dauer der Einwirkung des Dampfes auf die Gutteilchen in weiten Grenzen veränderbar ist.

Zur Lösung vorstehender Aufgabe kennzeichnet sich der eingangs genannte Dampftrockner erfindungsgemäß dadurch, daß ein beidendig geschlossenes, liegend angeordnetes Druckrohr entlang einer vertikalen Ebene in zwei Längshälften unterteilt ist, von denen die eine an ihrer Langsseite angeordnete Zuströmeinrichtungen aufweist und wenigstens einen sich über den gesamten Durchströmquerschnitt für den Dampf erstreckenden Wärmetauscher aufnimmt und die andere den Zuströmeinrichtungen diametral gegenüberliegende Abströmeinrichtungen für den Dampf und mehrere nach Art eines Bandtrockners übereinander angeordnete, gegensinnig antreibbare endlose Siebbänder zur Förderung und Übergabe des Gutes von Band zu Band und oberhalb des obersten Siebbandes eine Eintrageinrichtung sowie unterhalb des untersten Siebbandes eine Austrageinrichtung für das Gut aufweist, wobei die Durchströmebenen für den Dampf zwischen übereinander abwechselnd angeordneten, durch Trennwände begrenzte Druck- und Abströmkammern von den Fördertrums der Siebbänder gebildet werden und die Druckkammern zu der Längshälfte mit dem Wärmetauscher hin offene Einströmquerschnitte und die Abströmkammern zu wenigstens einem Abströmraum hin offene Austrittsquerschnitte aufweisen.

Bei der vorgenannten Ausbildung des Dampftrockners wird die auf den siebbänderl1.befindliche Gutschicht in Richtung quer zur Schichtebene durchströmt, wobei die Strömungsgeschwindigkeit des Dampfes innerhalb der Schicht in den einzelnen Hohlräumen größer ist als die Anströmgeschwindigkeit des Dampfes. Da für derartige Dampftrockner ungesättigter Dampf verwendet wird, ergibt sich infolge der starken Erwärmung der Gutteilchen ein erhöhter Feuchtigkeitsübertritt aus den Gutteilchen in den ungesättigten Dampf und hierdurch ein entsprechend günstiger Trocknungseffekt. Durch die Einstellung der Antriebsgeschwindigkeit der Bänder hat man es in der Hand, die Schichtdicke des Gutes auf den Bändern unterschiedlich und den jeweiligen Trocknungsbedingungen entsprechend anzupassen und/oder durch gemeinsame Änderung der Bewegungsgeschwindigkeiten der angetriebenen Bänder die gesamte Verweilzeit des Gutes in dem Dampfstrom in weiten Grenzen einzustellen. Da alle Bänder parallel von dem oder den sich über den gesamten Durchströmquerschnitt der einen Längshälfte erstreckenden Wärmetauscher geführten Dampf beaufschlagt werden, hat der den Gutschichten auf den Siebbändem zugeleitete Dampf beim Anströmen der einzelnen Gutschichten jeweils die gleiche Wasseraufnahmefähigkeit. Hierdurch wird eine sehr effektive und gleichmäßige Trocknung der Gutteilchen erreicht.

Es sind zwar durch die DE-A 3 414 853 Trocknungsanlagen bekannt, bei denen ein Gebäude durch eine Längswand ebenfalls in zwei Hälften unterteilt ist, wobei in einer geschlossenen, als Druckraum ausgebildeten Hälfte Wärmetauscher und in der anderen Längshälfte mehrere nach Art eines Bandtrockners übereinander angeordnete luftdurchlässige Bänder angeordnet sind, ähnlich wie dies bei der erfindungsgemäß ausgebildeten Vorrichtung der Fall ist, jedoch handelt es sich dabei um eine Anlage, die mit erhitzter Luft arbeitet und bei der die Luft nicht überwiegend durch eine Kreislaufanordnung geführt, sondern nach dem Durchströmen der jeweiligen Gutschicht ins Freie geleitet wird. Bei dieser bekannten Ausführung sind in der Längswand des Gebäudes Durchströmöffnungen für die Luft vorgesehen, in die ihnen zugeordnete Wärmetauscher eingebaut sind. An die Durchströmöffnungen schließen sich im Abstand übereinanderliegende getrennte Kammern an, längs deren offener Unterseite jeweils eines der Bänder geführt ist.

Die vorgesehene Erwärmung der Trocknungsluft ohne eine Kreislaufanordnung führt zu einem außerordentlich hohen Energieverbrauch. Außerdem ist durch die Anordnung der einzelnen Wärmetauscher in den einzelnen Durchströmöffnungen trotz des damit verbundenen großen Aufwandes eine unterschiedliche Erwärmung der in die Kammern zu überführenden Trocknungsluft nicht vermeidbar und somit eine gleichmäßige Behandlung der Gutteilchen in dieser Trocknungsanlage nicht gewährleistet.

Die Abführung der feuchtigkeitsbeladenen Luft ins Freie führt bei der bekannten Anlage zur Umweltbelastung durch die Brüdenbildung und durch die von der Trocknungsluft ins Freie mitgeführten Feinteilchen.

Die vorgenannten Nachteile werden durch die erfindungsgemäße Ausbildung des Dampftrockners vermieden.

Besonders zweckmäßig ist es, wenn bei dem Dampftrockner gemäß vorliegender Erfindung über die Länge des Druckrohres gesehen mehrere getrennt nebeneinander angeordnete und jeweils mit der Saugseite eines Gebläses verbundene Abströmräume vorgesehen sind, und wenn die Gebläse druckseitig mit der den Wärmetauscher enthaltenden Längshälfte des Druckrohres verbunden sind, die einen dem Wärmetauscher angepaßten durchgehenden, mit allen Gebläsen in offener Verbindung stehenden Druckraum umschließt. Hierdurch wird eine Vergleichmäßigung der Durchströmung der Siebbänder über ihre gesamte Länge durch den Dampf erreicht.

Dabei ist es vorteilhaft, wenn sich die einzelnen Abströmräume jeweils über den Querschnitt der übereinanderliegenden Abströmkammern erstrekken. Trotz dieser beschriebenen Unterteilung in die nebeneinander angeordneten Abströmräume können ungleichmäßige Durchströmungen der einzelnen Siebflächen bzw. der auf den Siebflächen befindlichen Gutschichten erfolgen. Um hier eine Vergleichmäßigung zu erreichen, können bei einer vorteilhaften Ausführungsform die Abströmräume bis zum Übergang in die Saugleitung des jeweiligen Gebläses in parallele, den einzelnen Abströmkammern zugeordnete Kanäle unterteilt sind, und man kann in den Kanälen getrennt steuerbare Drosselklappen vorsehen. Durch Strömungsmessungen in den einzelnen Kanälen können die Drosselklappen dann individuell so eingestellt werden, daß eine gleichmäßige oder ggf. auch eine in der einen oder anderen Gutschicht stärkere Durchströmung mittels des Dampfes erfolgt.

Da im Verlaufe der Trocknung des Gutes von dem die Gutschichten durchströmenden Dampf unvermeidbar kleinere Feststoffteilchen oder leichte faserige Bestandteile mitgenommen werden und auch im Druckraum eine möglichst gleichmäßige Verteilung des im Kreislauf geführten Dampfes erfolgen soll, kann in dem Druckraum zwischen den Zuströmeinrichtungen für den Dampf und dem Wärmetauscher ein aus Tuch oder Gewebe bestehendes Diffusor-und Reinigungssieb vorgesehen sein. Dieses Sieb sollte so angeordnet und ausgebildet sein, daß es vom Dampfstrom ein wenig gebläht und bewegt wird, so daß es sich selbst abreinigt und die von dem Sieb aus dem Dampfstrom zurückgehaltenen kleineren Teilchen und Faserstoffe auf dem Sieb entlang nach unten gleiten können. Dort ist dann zweckmäßigerweise unterhalb des Diffusor- und Reinigungssiebes eine Austragschnecke vorgesehen.

Die Anordnung der Siebbänder wird zweckmäßigerweise jeweils so getroffen, daß das Leertrum eines jeden Siebbandes oberhalb des Fördertrums des nächstunteren Siebbandes angeordnet ist, und daß sich beide Trums über den gesamten Durchströmquerschnitt für den Dampf von der Druck- in die Abströmkammer erstrecken. Hierdurch wird erreicht, daß das Leertrum mit seiner nach unten weisenden Auflagefläche für das an der Übergabestelle bereits abgegebene Gut von dem Dampf in Richtung von oben nach unten durchströmt wird und die ggf. noch auf der Auflagefläche für das Gut haftenden Kleinteilchen mit dem Dampfstrom auf die Gutschicht des Fördertrums des nächstunteren Siebbandes gelangen. Es ergibt sich also dlf!-ch diese Anordnung ein zusätzlicher Reinigungseffekt, wenngleich derartige Siebbänder, wie bei Bandtrocknern üblich, zusätzlich noch mit anderen mechanischen Reinigungseinrichtungen, wie Bürsten oder dgl., ausgerüstet werden.

Da das dem untersten Band zugeführte Gut bereits weitgehend vorgetrocknet ist und der Entzug des Restwassers mit zunehmender Anreicherung dieses Restwassers durch Salze oder andere das Wasser bindende Stoffe zur Erzielung des gewünschten Trocknungsgrades schwierig ist, empfiehlt es sich, unterhalb des untersten Siebbandes einen zusätzlichen den Anströmquerschnitt zu diesem Band ausfüllenden Wärmetauscher vorzusehen.

Die Anordnung dieses Wärmetauschers ist beispielsweise bei der Verwendung des Trockners für Zuckerrübenschnitzel deshalb von besonderer Bedeutung, weil die Schnitzel bei ihrer Aufgabe auf das unterste Band im wesentlichen noch von Sirup benetzt sind, aus dem das Restwasser nur mit Hilfe einer höheren Temperatur des Dampfes entzogen werden kann.

Um einen möglichst großen Wasserentzug aus dem faserigen Gut zu erreichen, ist es zweckmäßig, wenn das Gut bereits mit einer relativ hohen Temperatur in den Trockner eingeführt wird. Zu diesem Zwecke kann die Eintrageinrichtung für das Gut mit einer Vorwärmeinrichtung ausgerüstet sein, die zweckmäßigerweise als dampfdurchströmte Ringschnecke ausgebildet werden kann.

Die Zeichnung gibt ein Ausführungsbeispiel der Erfindung in schematischer Darstellung wieder.

Es zeigen:
Fig. 1 eine Seitenansicht des Trockners nach der Erfindung, jedoch ohne die Tragkonstruktion für das Druckrohr,
. Fig. 2 eine Draufsicht auf die Anordnung nach Fig. 1,
Fig. 3 einen Schnitt durch die Anordnung nach Fig. 1 entlang der Schnittlinie A - A,
Fig. 4 ein Schnittbild durch die Anordnung nach Fig. 1 entlang der Schnittlinie B - B.

Bei dem in den Figuren wiedergegebenen Dampftrockner handelt es sich um eine Ausführung, wie sie insbesondere zur Behandlung vorgetrockneter Zukkerrübenschnitzel verwendet wird.

In den Figuren ist ein beidendig geschlossenes liegend angeordnetes und insgesamt mit 1 bezeichnetes Druckrohr erkennbar, welches im Hinblick auf die in der Regel sehr große Länge aus mehreren Abschnitten zusammengesetzt ist, die jeweils über Flansche und zwischenangeordnete Dichtungen miteinander verbunden sind. Das Druckrohr 1 ist an den Enden durch domartige Abschlußteile 2 geschlossen, in denen ebenso wie in den einzelnen zylindrischen Abschnitten des Druckrohres durch Deckel verschlossene Mannlöcher vorgesehen sind, durch welche der Zugang zum Inneren des Druckrohres 1 für Revisions- und Reparaturarbeiten ermöglicht wird.

Das Druckrohr 1 ruht auf einem aus den Fig. 3 und 4 ersichtlichen Traggerüst 4 und ist mit diametral gegenüberliegenden insgesamt mit 5 bzw. 6 bezeichneten Zu- bzw. Abströmeinrichtungen (Fig. 4) ausgerüstet, die sich über die wesentliche Länge des Druckrohres 1 erstrecken.

Im Inneren des Druckrohres 1 ist in der einen Längshälfte ein Wärmetauscher 7 angeordnet, wie deutlich aus den Fig. 3 und 4 hervorgeht. Dieser Wärmetauscher 7 kann mehrteilig durch eine Reihenanordnung einzelner Austauscher ausgebildet sein und ist mit einer in der Zeichnung nicht wiedergegebenen Dampfspeiseeinrichtung verbunden.

In der anderen Hälfte des Druckrohres 1 sind mehrere nach Art eines Bandtrockners i-tereinander angeordnete gegensinnig antreibbare endlose und insgesamt mit 8 bezeichnete Siebbänder vorgesehen. In dem dargestellten Beispiel sind drei Siebbänder 8 übereinander angeordnet.

Das oberste Siebband 8 wird gemäß dem in Fig. 1 wiedergegebenen Pfeil 9 angetrieben, so daß das auf das obere Fördertrum 8a des oberen Siebbandes aufgegebene Gut am Ende dieses Siebbandes durch die in Längsrichtung versetzte Anordnung der übereinander vorgesehenen Siebbänder auf das nächstuntere Siebband 8 übergeben wird und von dort aus auf das unterste Siebband 8 gelangt.

Die Siebbänder 8 sind in einem Traggerüst 9 gehalten, an welchem in Längsrichtung des Druckrohres verlaufende übereinander angeordnete Trennwände 10 befestigt sind.

Zur Zuführung des Gutes zu dem obersten Band 8 bzw. dessen Fördertrum 8a dient eine insgesamt mit 11 bezeichnete Eintrageinrichtung (Fig. 1 und 3), während sich unterhalb des untersten Siebbandes 8 eine insgesamt mit 12 bezeichnete Austrageinrichtung anschließt (Fig. 3). In dem dargestellten Beispiel besteht die Eintrageinrichtung 11 aus einem Zellenrad 13, welches oberhalb einer angetriebenen Förderschnecke 14 angeordnet ist, die ihrerseits in einem Schacht 15 ausmündet, welcher sich oberhalb von zwei im Druckrohr angeordneten Verteilerschnecken 16 befindet. Das Gehäuse der Schnecke 14 ist im Bereich oberhalb des Schachtes 15 mit einer Dampfzuleitung 17 verbunden (Fig. 1). Die Schnecke 14 ist in diesem Beispiel als Ringschnecke ausgebildet, in die der zugeführte Dampf eindringt und durch die das gut während der Überführung in das Druckrohr 1 vorgewärmt wird.

Die Austrageinrichtung 12 besteht gemäß der Fig. 3 aus einer Austragschnecke 18 und einer sich hieran anschließenden Schleuse 19, aus der das Gut in Richtung des Pfeiles 20 auf einen in der Zeichnung nicht wiedergegebenen Weiterförderer überführt wird.

Zur Beaufschlagung der auf den Fördertrums 8a, also den oberen Trums der Bänder 8, befindlichen Gutschichten dient ein überwiegend im Kreislauf durch das Druckrohr 1 hindurchgeführter Dampf, welcher durch die Zuströmeinrichtungen 5 in das Druckrohr 1 gelangt und durch die Abströmeinrichtungen 6 wiederum aus dem Rohr entnommen wird. Zur Förderung des Dampfes sind über die Länge des Druckrohres gesehen mehrere Gebläse 21 vorgesehen, die über Saugleitungen 22 mit den Abströmein; richtungen 6 und mit ihren Druckleitungen 23 mit den Zuströmeinrichtungen 5 verbunden sind.

Durch die Anordnung der Trennwände 10 in dem Traggerüst 9 für die Siebbänder 8 wird eine Durchströmung der oberen Trums 8a dl:' Siebbänder 8 in Richtung der in Fig. 4 in der rechten Hälfte wiedergegebenen Pfeile erzwungen, d.h. das auf den Fördertrums 8a befindliche Gut wird praktisch in Richtung senkrecht zur Schichtebene von dem durch die Gebläse 21 geförderten Dampf durchströmt. Somit entstehen jeweils oberhalb der Fördertrums 8a zwischen diesen und den darüber befindlichen Trennwänden 10 jeweils Druckkammern 24 und unterhalb der Fördertrums 8a Abströmkammern 25, die in Abströmräumen 26 ausmünden, welche ihrerseits mit der Saugleitung 22 der Gebläse 21 verbunden sind.

Die Fördertrums 8a der Siebbänder 8 bilden somit die Durchströmebene zwischen den Druckkammern 24 und den Abströmkammern 25.

Über die Länge des Druckrohres 1 gesehen sind mehrere getrennt nebeneinander angeordnete und jeweils mit einem Gebläse 21 saugseitig verbundene Abströmräume 26 vorgesehen (Fig. 2), in denen die Abströmkammern 25 jeweils ohne Zwischenanordnung irgendwelcher Einbauteile ausmünden.

Die Abströmräume 26 können bis zum Übergang in die Saugleitung 22 in parallele, den einzelnen Abströmkammern 25 zugeordnete Kanäle unterteilt sein, in denen getrennt steuerbare Drosselklappen vorgesehen sind, wie dies in der Fig. 4 angedeutet ist. Hierdurch können in den einzelnen Gutschichten auf den Fördertrums 8a auftretende unterschiedliche Strömungswiderstände ausgeglichen werden, damit eine gleichmäßige Durchströmung aller Fördertrums 8a bzw. aller auf diesen Fördertrums befindlichen Gutschichten erreicht wird.

Auf der Zuströmseite des Dampfes durch die Zuströmeinrichtungen 5 gelangt der Dampf in einen durchgehenden dem Wärmetauscher 7 angepaßten Druckraum 28, welcher lediglich gemäß Fig. 2 durch seitliche sich an den Wärmetauscher 7 anschließende Wandungen 29 begrenzt ist, so daß der geförderte Dampf gezwungen wird, durch den Wärmetauscher 7 hindurchzuströmen und diesen nicht seitlich umströmen kann.

In dem Wärmetauscher 7 erfolgt eine Aufheizung des durch das Gebläse unter erhöhten Druck gebrachten Dampfes, wodurch die Feuchtigkeitsaufnahmekapazität des Dampfes entsprechend erhöht wird.

Ein Teil des Dampfes wird kontinuierlich aus dem Kreislauf entnommen, und zwar über eine druckseitig an die Gebläse 21 jeweils angeschlossene Bypaßleitung 30, die mit einem Abscheider 31 verbunden ist, aus dem der dem Kreislauf entnommene und von mitgeführten Feinteilchen befreite Dampf zur weiteren Verwertung, beispielsweise bei Zuckerfabriken zur Eindampfkristallisation, abgeführt wird.

Entsprechend der jeweilig abgeführten Dampfmenge wird dem Heizkreislauf eine entsprechende Frischdampfmenge zugeführt, welche bei Zuckerfabriken der Dampferzeugungsanlage entnommen wird. Die Dampfzu- und -abführung ist in der dargestellten Zeichnung nicht im einzelnen wiedergegeben, jedoch handelt es sich hierbei um an sich bekannte Maßnahmen, die nicht Gegenstand der Erfindung sind.

Unterhalb der Abscheider 31 sind gemäß Fig. 1 trichterförmige Sammelräume 32 vorgesehen, welche gleichzeitig Beruhigungsräume für das abgeschiedene Gut bilden und mit einer Austrageinrichtung für das abgeschiedene Gut verbunden sind.

Aus der Fig. 4 geht hervor, daß in dem Druckraum 28 zwischen den Zuströmeinrichtungen 5 für den Dampf und dem Wärmetauscher 7 noch ein gestrichelt dargestelltes aus Tuch oder Gewebe bestehendes Diffusor- und Reinigungssieb 33 angeordnet ist. Dieses Sieb dient dazu, die ggf. von dem im Kreislauf geführten Dampf mitgeführten Feststoffteilchen abzuscheiden und gleichzeitig eine V,-.-gleichmäßigung der Strömung zu bewirken. Unterhalb dieses Siebes 33, welches zweckmäßig nur locker gespannt in dem Druckraum 28 des Druckrohres 1 angebracht wird, ist eine Austragschnecke 34 erkennbar, über welche die an dem Sieb 33 abgeschiedenen und nach unten fallenden Teilchen ausgetragen werden.

Es wurde bereits dargelegt, daß die Fördertrums 8a der Siebbänder 8 die jeweilige Durchströmebene zwischen den Druckkammern 24 und den Abströmkammern 25 bilden. Die jeweilig zu den einzelnen Fördertrums 8a gehörenden Leertrums 8b sind bei der beschriebenen Anordnung so geführt, daß sie unmittelbar oberhalb des Fördertrums 8a des nächstunteren Siebbandes angeordnet sind, so daß zunächst das Leertrum 8b von dem Dampf durchströmt werden muß, ehe der Dampf das darunter befindliche mit der Gutschicht versehene Fördertrum 8a des nächstunteren Bandes erreicht. Da das Leertrum 8b des Bandes mit der Auflagefläche nach unten weist, werden durch den durchströmenden Dampf noch anhaftende Kleinteilchen mitgenommen und auf die Gutschicht des darunter befindlichen Fördertrums 8a überführt. Es erfolgt somit eine Reinigung des Leertrums 8b, wobei jedes Leertrum zugleich wieder ein Diffusorsieb bildet und zur Vergleichmäßigung der Durchströmung des unter dem Leertrum 8b befindlichen Fördertrums 8a des nächstunteren Bandes beiträgt.

Aus der Fig. 4 ist ferner ersichtlich, daß oberhalb des untersten Siebbandes 8 ein zusätzlicher den Anströmquerschnitt zu diesem Band ausfüllender Wärmetauscher 35 angeordnet ist. Durch diesen Wärmetauscher erfolgt eine weitere Aufheizung des dem Gut auf dem unteren Siebband 8 zugeleiteten Dampfes, wodurch der Endtrocknungsgrad des Gutes erheblich erhöht wird.

## Patentansprüche

1. Dampftrockner für abgepreßtes faseriges Gut, insbesondere ausgelaugte, ggf. vorgetrocknete Zukkerrübenschnitzel, in dem der überwiegend durch eine Kreislaufanordnung geführte Dampf unmittelbar mit dem Gut in Berührung gebracht und dabei das Gut entlang einem Förderweg bewegt wird, dadurch gekennzeichnet, daß ein beidendig geschlossenes, liegend angeordnetes Druckrohr (1) entlang einer vertikalen Ebene in zwei Längshälften unterteilt ist, von denen die eine an ihrer Längsseite angeordnete Zuströmeinrichtungen (5) aufweist und wenigstens einen sich über den gesamten Durchströmquerschnitt für den Dampf erstreckenden Wärmetauscher (7) aufnimmt und die andere den Zuströmeinrichtungen diametral gegenüberliegende Abströmeinrichtungen (6) für den Dampf und mehrere nach Art eines Bandtrockners übereinander angeordnete, gegensinnig antreibbare endlose Siebbänder (8) zur Förderung und Übergabe des Gutes von Band zu Band und oberhalb des obersten Siebbandes eine Eintrageinrichtung (11) sowie unterhalb des untersten Siebbandes eine Austrageinrichtung (12) für das Gut aufweist, wobei die Durchströmebenen für den Dampf zwischen übereinander abwechselnd angeordneten, durch Trennwände (10) begrenzte Druck- und Abströmkammern (24; 25) von den Fördertrums der Siebbänder gebildet werden und die Druckkammern (24) zu der Längshälfte mit dem Wärmetauscher (7) hin offene Einströmquerschnitte und die Abströmkammern (25) zu wenigstens einem Abströmraum (26) hin offene Austrittsquerschnitte aufweisen.

2. Trockner nach Anspruch 1, dadurch gekennzeichnet, daß über die Länge des Druckrohres (1) gesehen mehrere getrennte, nebeneinander angeordnete und jeweils mit der Saugseite eines Gebläses (21) verbundene Abströmräume (26) vorgesehen sind, und daß die Gebläse druckseitig mit der den Wärmetauscher (7) enthaltenden Längshälfte des Druckrohres verbunden sind, die einen dem Wärmetauscher angepaßten durchgehenden mit allen Gebläsen in offener Verbindung stehenden Druckraum (28) umschließt.

3. Trockner nach Anspruch 1 oder 2, dadurch gekennzeichnet, daß sich die einzelnen Abströmräume (26) jeweils über den Querschnitt der übereinanderliegenden Abströmkammern (25) erstrecken.

4. Trockner nach Anspruch 3, dadurch gekennzeichnet, daß die Abströmräume (26) bis zum Übergang in die Saugleitung (22) des jeweiligen Gebläses (21) in parallele, den einzelnen Abströmkammern zugeordnete Kanäle unterteilt sind, und daß in den Kanälen getrennt steuerbare Drosselklappen vorgesehen sind.

5. Trockner nach einem der Ansprüche 1 bis 4, dadurch gekennzeichnet, daß in dem Druckraum (28) zwischen den Zuströmeinrichtungen (5) für den Dampf und den Wärmetauscher (7) ein aus Tuch oder Gewebe bestehendes Diffusor- und Reinigungssieb (33) vorgesehen ist.

6. Trockner nach Anspruch 5, dadurch gekennzeichnet, daß unterhalb des Diffusor- und Reinigungssiebes (33) eine Austragschnecke (34) für die aus dem Dampf abgeschiedenen Teilchen vorgesehen ist.

7. Trockner nach einem der Ansprüche 1 bis 6, dadurch gekennzeichnet, daß das Leertrum (8b) eines jeden Siebbandes (8) oberhalb des Fördertrums (8a) des nächstunteren Siebbandes angeordnet ist, und daß sich jeweils beide Trums über den gesamten Durchströmquerschnitt für den Dampf von der Druck- in die Abströmkammer (24 bzw. 25) erstrecken.

8. Trockner nach einem der Ansprüche 1 bis 7, dadurch gekennzeichnet, daß oberhalb des untersten Siebbandes (8) ein zusätzlicher den Anströmquerschnitt zu diesem Band ausfüllender Wärmetauscher (35) vorgesehen ist.

9. Trockner nach einem der Ansprüche 1 bis 8, dadurch gekennzeichnet, daß die Eintrageinrichtung (11) für das Gut mit einer Vorwärmeinrichtung ausgerüstet ist.

10. Trockner nach Anspruch 9, dadurch gekennzeichnet, daß die Vorwärmeinrichtung als dampfdurchströmte Ringschnecke (14) ausgebildet ist.

## Claims

1. Steam drier for pressed fibrouS material, in particular washed out, optionally pre-dried, sugar beet slices, wherein steam, which is mainly supplied through a circulation arrangement, is brought directly into contact with the material whilst the material is moved along a conveyor path, characterised in that a pressure pipe (1) which is closed at both ends and which is arranged in a lying-down position is divided along a vertical plane into two longitudinal halves, whereof the one has, arranged on its longitudinal side, inflow installations (5) and accommodates at least one heat exchanger (7) which extends over the entire cross section of throughflow for the steam, and the other has outflow installations (6) for the steam which lie diametrically opposite to the inflow installations, and several endless screening belts (8) which are arranged superimposedly in the manner of a belt-type drier and which can be driven in contrary directions, for conveying and transferring the material from belt to belt, and has, above the uppermost screening belt, an input installation (11) and also, below the lowermost screening belt, has an output installation (12) for the material, and wherein the throughflow planes for the steam, between alternately overlappingly arranged pressure- and outflow- chambers (24; 25) which are bounded by partition walls (10), are formed by the conveying side of the screening belts, and the pressure chambers (24) have cross sections of inflow which are open towards the direction of the longitudinal half with the heat exchanger (7), and the outflow chambers (25) have cross sections of outflow which are open towards the direction of at least one outflow space (26).

2. Drier according to claim 1, characterised in that viewed over the length of the pressure pipe (1 there are provided several separate but adjacently arranged outflow spaces (26) which are in each case connected with the suction side of a fan (21), and in that the fans are connected on the pressure side with the longitudinal half of the pressure pipe which contains the heat exchanger (7), which half encloses a through-extending pressure space (28) which is adapted to fit the heat exchanger and which stands in open connection with all the fans.

3. Drier according to claim 1 or 2, characterised in that the individual outflow spaces (26) extend in each case over the cross section of the superimposedly arranged outflow chambers (25).

4. Drier according to claim 3, characterised in that the outflow spaces (26) are divided, up to as far as the place of transition into the suction pipe (22) of the fan (21) concerned in each case, into parallel ducts which are associated with the individual outflow chambers, and in that in the ducts, separately controllable throttle valves are provided.

5. Drier according to any one of the claims 1 to 4, characterised in that in the pressure space (28) between the inflow installations (5) for the steam, and the heat exchanger (7), there is provided a diffusing-and purifying- screen (33) which is made of cloth or fabric.

6. Drier according to claim 5, characterised in that below the diffusing- and purifying- screen (33) there is provided an output worm (34) for the particles. separated out of the steam.

7. Drier according to any one of the claims 1 to 6, characterised in that the return side (8b) of each screening belt (8) is arranged above the conveying side (8a) of the screening belt which is next to it below, and in that in each case both belt sides extend over the entire cross section of throughflow for the steam from the pressure- into the outflow- chamber (24 and/or 25).

8. Drier according to any one of the claims 1 to 7, characterised in that above the lowermost screening belt (8) there is provided an additional heat exchanger (35) which fills-up the cross section of oncoming flow to this belt.

9. Drier according to any one of the claims 1 to 8, characterised in that the input installation (11) for the material is equipped with a pre-heating installation.

10. Drier according to claim 9, characterised in that the pre-heating installation is constructed in the form of an annular worm (14) through which steam flows.

## Revendications

1. Sécheur à vapeur pour produit fibreux pressé, en particulier cossettes de betteraves sucrières macérées, le cas échéant préséchées, dans lequel la vapeur principalement guidée dans un dispositif à circuit est placée directement au contact du produit et le produit étant alors déplacé le long d'une trajectoire de transport, caractérisé en ce qu'un tuyau sous pression (1) disposé horizontalement et fermé aux deux extrémités est subdivisé le long d'un plan vertical en deux moitiés longitudinales, dont l'une présente des dispositifs d'arrivée d'écoulement (5) disposés sur sa face longitudinale et au moins un échangeur de chaleur (7) s'étendant sur la totalité de la section transversale d'écoulement de la vapeur, et l'autre reçoit des dispositifs d'évacuation d'écoulement (6), placés de manière diamétralement opposée aux dispositifs d'arrivée d'écoulement pour la vapeur, et plusieurs bandes de tamis sans fin (8) étant disposées les unes au-dessus des autres à la manière d'un sécheur à bande, dans le but de transporter et de délivrer le produit de bande à bande, et un dispositif d'introduction (11) est disposé au-dessus de la bande de tamis la plus haute, ainsi qu'un dispositif d'extraction (12) du produit est disposé au-dessous de la bande de tamis la plus basse, les plans d'écoulement de la vapeur, entre des chambres de pression et d'évacuation (24; 25) disposées alternativement les unes au-dessus des autres et délimitées par des parois de séparation (10), étant formées par le tronçon de transport des bandes de tamis, et les chambres de pression (24) présentant des sections transversales d'entrée d'écoulement ouvertes à la mi-longueur vers l'échangeur de chaleur (7) et les chambres d'évacuation (25) présentant des sections transversales de sortie ouvertes vers au moins un espace d'évacuation (26).

2. Sécheur selon la revendication 1, caractérisé en ce que, en observant dans la longueur du tube sous pression (1), il est prévu pÍÛsieurs espaces d'évacuation séparés, (26) disposés les uns à côté des autres et chaque fois reliés au côté aspiration d'une soufflante (21), et en ce que les soufflantes sont reliées, côté refoulement, à la demi-longueur du tube sous pression qui contient l'échangeur de chaleur (7) et entourant un espace sous pression (28) traversant adapté à l'échangeur de chaleur et en liaison ouverte avec toutes les soufflantes.

3. Sécheur selon la revendication 1 ou 2, caractérisé en ce que les espaces d'évacuation (26) individuels s'étendent chacun sur la section transversale des chambres d'évacuation (25) situées les unes au-dessus des autres.

4. Sécheur selon la revendication 3, caractérisé en ce que les espaces d'évacuation (26) sont subdivisés, jusqu'à la transition en la conduite d'aspiration (22), en canaux parallèles associés aux chambres d'évacuation individuelles et en ce que des clapets d'étranglement susceptibles d'être commandés séparément sont prévus dans les canaux.

5. Sécheur selon l'une des revendications 1 à 4, caractérisé en ce qu'un tamis de diffuseur et de nettoyage (33) se composant de toile ou de tissu est prévu, pour la vapeur et l'échangeur de chaleur (7), dans l'espace sous pression (28) situé entre les dispositifs d'arrivée d'écoulement (5).

6. Sécheur selon la revendication 5, caractérisé en ce qu'une vis d'extraction (34) destinée aux particules séparées de la vapeur est prévue au-dessous du tamis de diffuseur et de nettoyage (33).

7. Sécheur selon l'une des revendications 1 à 6, caractérisé en ce que le tronçon vide (8b) de chaque bande de tamis (8) est disposé au-dessus du tronçons de transport (8a) de la bande de tamis située immédiatement au-dessous, et en ce que les deux tronçons s'étendent chaque fois sur la totalité de la section transversale parcourue par l'écoulement de la vapeur passant de la chambre de pression à la chambre d'évacuation (24 ou 25)..

8. Sécheur selon l'une des revendications 1 à 7, caractérisé en ce qu'un échangeur de chaleur (35) supplémentaire occupant la section transversale d'arrivée d'écoulement à cette bande est prévu au-dessus de la bande de tamis la plus basse (8).

9. Sécheur selon l'une des revendications 1 à 8, caractérisé en ce que le dispositif d'introduction (11) du produit est équipé d'un dispositif de préchauffage.

10. Sécheur selon la revendication 9, caractérisé en ce que le dispositif de préchauffage est réalisé sous la forme d'une vis à double enveloppe (14) soumise à un écoulement de vapeur.
